# EUROPÄISCHE PATENTANMELDUNG

(11) **EP 4 756 845 A1**
(43) Veröffentlichungstag der Anmeldung: **10.06.2026**
(21) Anmeldenummer: 25198493.6
(22) Anmeldetag: 27.08.2025
(51) Int. Cl.: H01B 7/08, H01B 7/36

(54) **KABELANORDNUNG UND VERFAHREN FÜR DIE BEREITSTELLUNG ZUMINDEST EINES ERSTEN KABELS MITTELS EINER KABELANORDNUNG**

(30) Priorität: 05.12.2024 DE 102024136350
(71) Anmelder: MD Elektronik GmbH, 84478 Waldkraiburg (DE)
(72) Erfinder: Bauer, Thomas, 84431 Rattenkirchen (DE); Junger, Andreas, 5131 Franking (AT); Pronold, Michael, 83536 Gars (DE); Strauß, Benedikt, 83559 Mittergars (DE)

(57) **Zusammenfassung**

Die vorliegende Erfindung betrifft eine Kabelanordnung (1) für die Bereitstellung zumindest eines ersten Kabels (2) aufweisend zumindest ein erstes Kabel (2), das der Länge nach in einer ersten Ebene (X-Y) ausgerichtet ist und eine erste Trägerstruktur (3), die in der ersten Ebene (X-Y) oder parallel dazu ausgerichtet ist, wobei das zumindest eine erste Kabel (2) über ein Haftmittel an der ersten Trägerstruktur (3) fixiert ist und die Fixierung durch mechanisches Trennen von dem zumindest einen ersten Kabel (2) und der ersten Trägerstruktur (3) gelöst werden kann. Die vorliegende Erfindung betrifft weiterhin ein Verfahren für die Bereitstellung zumindest eines ersten Kabels (2) mittels einer Kabelanordnung (1).

## Beschreibung

### Technisches Gebiet

Die Erfindung betrifft eine Kabelanordnung sowie ein Verfahren für die Bereitstellung zumindest eines ersten Kabels mittels einer Kabelanordnung, bevorzugt an einer Fertigungslinie im automatisierten Fahrzeugbau.

### Stand der Technik

Flachbandkabel oder Rundkabel mit einem geringen Durchmesser weisen eine bandförmige Form mit einer ausgeprägten Längsrichtung auf. Von einem geringen Durchmesser spricht man bevorzugt in Bereichen von weniger als 10 mm, noch bevorzugter von weniger als 5 mm und am bevorzugtesten von weniger als 1 mm. In einem Flachbandkabel verläuft in der Regel eine Vielzahl von (parallel) angeordneten Leitern entlang der Längsrichtung. Ein Flachbandkabel kann ein- oder mehrschichtig aufgebaut sein. Ein Rundkabel mit geringem Durchmesser weist in der Regel nur einen Leiter bzw. eine Litze auf. Die Leiter eignen sich in der Regel zur Strom- und/oder Datenübertragung. Mehrere Flachband- oder Rundkabel können weiterhin zu einem Kabelbaum zusammengefügt werden. Ein Kabelbaum ist rein durch seine Funktion, je nach Ausbaustufe, stark verästelt, um jeden Teilnehmer, d.h. jedes Bauteil, das mit dem Kabelbaum verbunden werden soll, zu erreichen. Flachbandkabel oder Rundkabel mit geringem Durchmesser weisen aufgrund ihrer Materialeigenschaften und der länglichen Form häufig ein biegeschlaffes Verhalten auf. Aufgrund der Biegeschlaffheit eignen sich Flachband- oder Rundkabel mit geringem Durchmesser für ein Verlegen entlang von Konturen, beispielsweise in einem Fahrzeug entlang der Karosserie oder anderen konturgebenden Bauteilen.

Beim Verlegen eines konventionellen Kabelbaums, der (zumindest abschnittsweise) aus großen Kabelsträngen (mit einem größeren Durchmesser als 10 mm) aufgebaut ist, in einem Fahrzeug, wird der Kabelbaum nach einer bestimmten Technik gefaltet und mittels einer Tragetasche an der Fertigungslinie eines Fahrzeugs bereitgestellt. An der Fertigungslinie wird der Kabelbaum von Werkspersonal ausgepackt und in dem Fahrzeug ausgelegt. Aufgrund der biegeschlaffen Eigenschaften des Kabelbaums ergibt sich nur eine undefinierte Positionierung im Transportbehälter (Tragetasche), so dass nur eine manuelle Auslegung durch das Werkspersonal im Fahrzeug möglich ist. Wie bereits erwähnt, gibt es alternativ die Möglichkeit, den Kabelbaum aus großen Kabelsträngen durch einen Flachbandkabelbaum aus Flachbandkabeln oder einem Kabelbaum aus Rundkabeln mit geringem Durchmesser zu ersetzen.

Soll ein Flachbandkabel oder ein Rundkabel mit geringem Durchmesser oder ein entsprechender Kabelbaum an der Fertigungslinie für den Verbau in einem Fahrzeug bereitgestellt werden, so bringt die Biegeschlaffheit jedoch einige Nachteile mit sich. Als ein großer Nachteil wird es gesehen, dass wenn ein Kabel bzw. Kabelbaum beispielsweise an einem Legebrett erzeugt wird und das Kabel bzw. der Kabelbaum dann von der ebenen Auflagefläche entfernt wird, aufgrund der Biegeschlaffheit das Kabel oder die Teile des Kabelbaums ihre Position verlieren, zueinander verrutschen oder in sich verdrehen. Das heißt, ohne die Stütze der Auflagefläche oder einer flächigen Struktur, die eine relative Position der Teile (Einzeläste) des Kabels oder Kabelbaums zueinander definiert, geht auch jegliche definierte Position des Kabels oder Kabelbaums verloren. Bauteile ohne eine definierte Position bzw. Positionierung sind nur mit hohem Aufwand zu automatisieren. Eine Automatisierung an der Fertigungslinie ist jedoch mehr und mehr, insbesondere im Fahrzeugbau, gefordert.

### Beschreibung der Erfindung

Es ist daher eine Aufgabe der vorliegenden Erfindung, eine Kabelanordnung und ein entsprechendes Verfahren bereitzustellen, mit denen zumindest ein Flachbandkabel oder ein Rundkabel mit geringem Durchmesser mit einer definierten Positionierung bereitgestellt werden kann.

Die oben genannte Aufgabe wird durch eine Kabelanordnung nach Anspruch 1 oder 2 sowie ein Verfahren für die Bereitstellung zumindest eines ersten Kabels mittels einer Kabelanordnung nach Anspruch 9 gelöst. Weitere vorteilhafte Ausgestaltungsformen der Erfindung lassen sich den Unteransprüchen, der Beschreibung sowie den Zeichnungen entnehmen.

Insbesondere wird die oben genannte Aufgabe gelöst durch eine Kabelanordnung für die Bereitstellung zumindest eines ersten Kabels aufweisend zumindest ein erstes Kabel, das der Länge nach in einer ersten Ebene ausgerichtet ist und eine erste Trägerstruktur, die in der ersten Ebene oder parallel dazu ausgerichtet ist, wobei das zumindest eine erste Kabel über ein Haftmittel an der ersten Trägerstruktur fixiert ist und die Fixierung durch mechanisches Trennen von dem zumindest einen ersten Kabel und der ersten Trägerstruktur gelöst werden kann.

Die beschriebene Kabelanordnung hat zumindest den Vorteil, dass sie leicht und insbesondere automatisiert erzeugt werden kann. Die (erste) Trägerstruktur gibt dem Kabel eine Positionierungsmöglichkeit, verhindert ein in sich Verdrehen des Kabels und ein Verrutschen von Teilen zueinander. Das Haftmittel ist so gewählt, dass es eine sichere Fixierung des Kabels an der Trägerstruktur gewährleistet. Das mechanische Trennen ist leicht und insbesondere automatisiert durchführbar. Im Wesentlichen sind für das mechanische Trennen lediglich Kräfte in unterschiedlichen Richtungen an dem Kabel und der Trägerstruktur notwendig. Die auftretenden Kräfte sind bevorzugt geringer als Kräfte, die zu einer Beschädigung des Kabels führen können. Die (erste) Trägerstruktur ist ein Hilfsmittel, das bevorzugt nur temporär an dem Kabel fixiert ist. Die Fixierung des Kabels an oder auf der Trägerstruktur friert sozusagen vorbestimmte und bekannte Positionen des Kabels oder auch eines Kabelbaums, der auf einer Trägerstruktur fixiert ist, ein, bis das Kabel oder der Kabelbaum an einen weiteren (Montage-)Prozess an der Fertigungslinie übergeben wird. Ein Kabel kann ein Flachbandkabel oder ein Rundkabel umfassen, wobei das Rundkabel insbesondere einen Durchmesser von weniger als 10 mm, bevorzugt weniger als 5 mm, und am bevorzugtesten von weniger als 1 mm aufweist.

Die oben genannte Aufgabe wird weiterhin insbesondere gelöst durch eine Kabelanordnung für die Bereitstellung zumindest eines ersten Kabels aufweisend zumindest ein erstes Kabel, das der Länge nach in einer ersten Ebene ausgerichtet ist, und eine erste Trägerstruktur, die in der ersten Ebene ausgerichtet ist, wobei das zumindest eine erste Kabel in die erste Trägerstruktur integriert ist und die Trägerstruktur einen ersten Bereich aufweist, in dem das zumindest eine erste Kabel verläuft, und einen zweiten Bereich aufweist, in dem kein Kabel verläuft, und der erste Bereich der Trägerstruktur durch mechanisches Trennen von dem zweiten Bereich der Trägerstruktur gelöst werden kann.

Die vorliegende Kabelanordnung hat den Vorteil, dass das Kabel zusammen mit der Trägerstruktur hergestellt wird, so dass der Verlauf des Kabels auf bzw. in der Trägerstruktur festgelegt ist, während die äußeren Abmaße der Trägerstruktur ebenfalls festgelegt sind. Die vorliegende Kabelanordnung kann direkt nach ihrer Herstellung versandt und/oder weiterverarbeitet werden, wobei für eine Endmontage des Kabels lediglich der zumindest eine zweite Bereich vom ersten Bereich abgetrennt werden muss. Das vereinfacht den Transport und die Verarbeitung des Kabels.

Bevorzugt umfasst die erste Trägerstruktur ein folienartiges Element, insbesondere eine Kunststofffolie. Das Kabel mit der folienartigen Trägerstruktur weist einen dünnlagigen Aufbau auf und ist mit großer Packungsdichte leicht stapelbar. Die folienartige Trägerstruktur kann für den Transport aufgerollt oder flach in eine Transportbox, wie einen Karton, gelegt werden, was platzsparend ist. Weiterhin besitzt die Trägerstruktur durch ihren flächigen Aufbau bei einer ebenen Auflage eine definierte Außenkontur. Die definierte Außenkontur ermöglicht beispielsweise das Greifen definierter Punkte an der Trägerstruktur mittels Sauggreifern.

Bevorzugt umfasst das Haftmittel einen lösbaren Klebstoff oder temporär geschmolzenen Kunststoff an der ersten Trägerstruktur und/oder dem zumindest einen ersten Kabel, wobei das zumindest eine erste Kabel durch Abziehen von der ersten Trägerstruktur, oder umgekehrt, mechanisch getrennt wird. Insbesondere bewirkt das Haftmittel eine (temporäre) stoffschlüssige Verbindung zwischen der Trägerstruktur und dem zumindest einen ersten Kabel, wobei das Haftmittel einen separaten Stoff umfassen kann oder durch Aufschmelzen von Trägerstruktur und/oder ersten Kabel erzeugt werden kann. Die Klebekraft des Haftmittels ist so gewählt, dass ein Kabel sicher gehalten wird, die Haftverbindung jedoch auch durch voneinander Abziehen oder Abschälen gelöst werden kann. Wird Kunststoff an der Trägerstruktur und/oder dem Kabel temporär geschmolzen, so dass der geschmolzene Kunststoff eine Haftwirkung aufweist, so ist die Menge an geschmolzenem Kunststoff so gewählt, dass das Kabel sicher fixiert wird, die Haftverbindung jedoch auch wieder durch einfaches mechanisches Trennen gelöst werden kann, ohne Beschädigungen an der Trägerstruktur und/oder dem Kabel zu hinterlassen.

Bevorzugt weist die erste Trägerstruktur entlang des zumindest einen ersten Kabels Perforationen auf, wobei das zumindest eine erste Kabel mit Durchtrennen der Perforationen von der ersten Trägerstruktur, oder umgekehrt, mechanisch getrennt wird oder die erste Trägerstruktur weist entlang des ersten Bereichs Perforationen auf, wobei der erste Bereich der Trägerstruktur von dem zweiten Bereich der Trägerstruktur mit Durchtrennen der Perforationen mechanisch getrennt wird. Die Perforationen bieten eine Möglichkeit, die Trägerstruktur von dem Kabel, und umgekehrt, zu lösen, unabhängig von dem verwendeten Haftmittel. Das Lösen bedeutet in diesem Fall insbesondere, dass die Trägerstruktur, die nicht unmittelbar mit dem Kabel in Verbindung steht, äquivalent zu den zweiten Bereichen, von den Bereichen der Trägerstruktur, die direkt in Kontakt mit dem Kabel stehen, äquivalent zu den ersten Bereichen, gelöst werden, so dass die Bereiche der Trägerstruktur, die in direktem Kontakt mit dem Kabel stehen, an dem Kabel verbleiben können. Die Bereiche der Trägerstruktur, die an dem Kabel verbleiben, können separat gelöst werden oder verbleiben dauerhaft an dem Kabel und bilden eine zusätzliche Schicht an einer äußeren Oberfläche des Kabels, wobei die zusätzliche Schicht beispielsweise eine Isolation bildet.

Bevorzugt weist das zumindest eine erste Kabel oder der erste Bereich der Trägerstruktur eine Mehrzahl von optischen Markierungen auf, die in der ersten Ebene erkennbar sind. Über optische Markierungen kann ein Kabel erkannt, identifiziert und/oder seine Position und Ausrichtung bestimmt werden. Weiterhin kann das Kabel über die optischen Markierungen positionsgenau abgegriffen werden. Insbesondere zur Bestimmung der Position und Ausrichtung ist in der Regel eine Mehrzahl an (markanten) Punkten oder optischen Markierungen notwendig. Dadurch, dass das Kabel über die (flächige) Trägerstruktur zuverlässig in der ersten Ebene ausgerichtet ist, können alle Markierungen in der ersten Ebene erkannt werden und eine eindeutige Bestimmung des Kabels ist leicht möglich. Ein Kabel ohne Trägerstruktur könnte beispielsweise in sich verdreht sein, so dass nicht alle oder keine optischen Markierungen in der ersten Ebene erkennbar sind und das Kabel somit nicht eindeutig bestimmt werden kann.

Bevorzugt weist die Kabelanordnung weiterhin zumindest eine separate zweite Trägerstruktur auf, an die zumindest ein separates zweites Kabel fixiert ist, wobei das erste und das zweite Kabel ohne die jeweilige erste und zweite Trägerstruktur einen zusammengesetzten Kabelbaum bilden können. Ein komplexer Kabelbaum kann in einzelne Kabel(-stränge) aufgeteilt werden und an separaten Trägerstrukturen fixiert sein. Die Aufteilung bietet den Vorteil, dass verschiedenen Layer des Kabelbaums separat abgebildet werden können und ein komplexer Kabelbaum nach und nach aufgebaut werden kann. Bei einer Montage können jedoch auch mehrere Layer zusammen auf einmal montiert werden. Durch die Trägerfolie können alle Layer immer definiert verpackt gestapelt, abgegriffen und positioniert werden. Weiterhin vereinfacht die Aufteilung das Handling und den Transport des Kabelbaums, da zum Beispiel nur eine verringerte Anzahl an Greifvorrichtungen für die Kabel notwendig sind, im Vergleich zur Anzahl an Greifvorrichtungen für den gesamten Kabelbaum. Weiterhin ermöglicht die Aufteilung eine höhere Flexibilität bei der Erstellung eines Kabelbaums, so dass bestimmte Kabel(-stränge) in verschiedenen Kabelbäumen zum Einsatz kommen können.

Bevorzugt weist die zweite Trägerstruktur die gleichen Abmessungen auf, wie die erste Trägerstruktur, so dass die erste und zweite Trägerstruktur platzsparend in einer Transportbox angeordnet werden können. Zum einen kann so die Transportbox auf die Größe der Trägerstruktur zugeschnitten sein, was materialsparend und platzsparend ist. Zum anderen kann über eine Zentrierung der Transportbox gleich eine Zentrierung der Trägerstrukturen erfolgen, wenn alle Trägerstrukturen gleich aufgebaut und gleich in der Transportbox angeordnet sind. Das Vereinfacht das Handling.

Die oben genannte Aufgabe wird weiterhin insbesondere gelöst durch ein Verfahren für die Bereitstellung zumindest eines ersten Kabels mittels einer Kabelanordnung, wobei das Verfahren zumindest die folgenden Schritte aufweist: Bereitstellen und Ausrichten des zumindest einen ersten Kabels in einer ersten Ebene und einer ersten Trägerstruktur in der ersten Ebene oder parallel zur ersten Ebene, Bereitstellen eines Haftmittels zwischen der ersten Trägerstruktur und dem zumindest einen ersten Kabel, Verbinden von erster Trägerstruktur und dem zumindest einen ersten Kabel, so dass das zumindest eine erste Kabel an der ersten Trägerstruktur fixiert ist, und Lösen der Fixierung durch mechanisches Trennen des zumindest einen ersten Kabels und der ersten Trägerstruktur.

Das beschriebene Verfahren ist einfach und insbesondere automatisiert durchführbar. Die Fixierung über ein Haftmittel ist leicht technisch umzusetzen. Das mechanische Trennen ist weiterhin leicht und automatisiert umzusetzen.

Bevorzugt weist das Verfahren weiterhin vor dem Lösen der Fixierung die Schritte auf: Wiederholen der vorangegangenen Schritte für zumindest eine separate zweite Trägerstruktur und zumindest einem separaten zweiten Kabel und platzsparendes Anordnen von zumindest der ersten und separaten zweiten Trägerstruktur in einer Transportbox. Indem zwei separate Kabel auf zwei separaten Trägerstrukturen fixiert werden, können sie flexibel an der Fertigungslinie ausgepackt und verwendet werden. Das erhöht die Flexibilität der Fertigung und des Transports. Die Schritte zum Fixieren eines Kabels auf einer Trägerstruktur sind dabei immer gleich. Unter einem platzsparenden Anordnen ist zu verstehen, dass bei der (zusätzlichen) Anordnung der zweiten Trägerstruktur nicht (wesentlich) mehr Platz gebraucht wird, als beim Anordnen (nur) der ersten Trägerstruktur, wie es beispielsweise beim Stapeln der Trägerstrukturen der Fall wäre, wo die Grundfläche immer die gleiche bleibt.

Bevorzugt weist das Verfahren weiterhin die Schritte auf: Vor dem Lösen der Fixierung, Bereitstellen der Transportbox an einer Fertigungslinie, und Scannen und/oder Entnehmen des zumindest einen ersten Kabels mit der daran fixierten ersten Trägerstruktur, und beim Lösen der Fixierung, Abziehen der ersten Trägerstruktur von dem zumindest einen ersten Kabel, oder umgekehrt, oder Durchtrennen einer Perforation in der ersten Trägerstruktur entlang des zumindest einen ersten Kabels und Positionieren des zumindest einen ersten Kabels an der Fertigungslinie.

Das Entnehmen des zumindest einen ersten Kabels bedeutet, dass explizit das Kabel gegriffen wird. Das Kabel hat in der Transportbox eine vorbestimmte Positionierung und kann so vorbestimmt und einfach gegriffen werden. Wenn das Kabel mit der vorbestimmten Positionierung gegriffen wurde, kann es, insbesondere automatisiert, einfach und prozesssicher an der Fertigungslinie oder für eine Weiterverarbeitung bereitgestellt werden. Das Abziehen kann auch durch ein Abstreifen oder ähnlichem durchgeführt werden. Das Abziehen oder Durchtrennen der Perforation sind einfache Prozessschritte, die sehr gut automatisiert durchgeführt werden können.

Die folgende Beschreibung von Ausführungsformen erfolgt unter Bezugnahme auf die begleitenden Figuren. Dabei zeigt:
- Fig. 1: eine perspektivische Ansicht einer Ausführungsform einer (Flachband- )Kabelanordnung;
- Fig. 2: eine Explosionsansicht einer Ausführungsform von mehreren Trägerstrukturen mit jeweils einem daran fixierten (Flachband-)Kabel in einer Transportbox; und
- Fig. 3: eine schematische Darstellung einer weiteren Ausführungsform einer Kabelanordnung mit Perforationen zwischen einem ersten und einem zweiten Bereich der Trägerstruktur.

Im Folgenden werden bevorzugte Ausführungsformen im Detail mit Bezug auf die beigefügten Figuren beschrieben.

Fig. 1 zeigt eine bevorzugte Ausführungsform einer (Flachband-)Kabelanordnung 1 für die Bereitstellung zumindest eines ersten (Flachband-)Kabels 2. Die dargestellte Flachbandkabelanordnung 1 weist zumindest ein erstes Flachbandkabel 2, insbesondere ein erstes, zweites und drittes Flachbandkabel 2, 4, 6, auf, das der Länge nach in einer ersten Ebene X-Y ausgerichtet ist und eine erste Trägerstruktur 3, die in der ersten Ebene X-Y oder parallel dazu ausgerichtet ist. Das dargestellte erste, zweite und dritte Flachbandkabel 2, 4, 6 ergeben einen zusammengesetzten Kabelbaum. Parallel dazu ausgerichtet meint dabei, dass die erste Trägerstruktur 3 und das erste Flachbandkabel 2 aneinander anliegen.

Die dargestellte erste Trägerstruktur 3 umfasst ein folienartiges Element, insbesondere eine Kunststofffolie. In alternativen Ausführungsformen kann die erste Trägerstruktur 3 zum Beispiel einen Papier- oder Pappbogen umfassen. Die Oberfläche der ersten Trägerstruktur 3 ist bevorzugt glatt, und gegebenenfalls beschichtet, um die Haftbarkeit und Lösbarkeit der Fixierung zu begünstigen.

Das dargestellte zumindest eine erste Flachbandkabel 2 ist über ein Haftmittel an der ersten Trägerstruktur 3 fixiert. Das Haftmittel bewirkt allgemein gesprochen eine (insbesondere temporäre) stoffschlüssige Verbindung zwischen dem Flachbandkabel 2 und der Trägerstruktur 3. Das Haftmittel umfasst bevorzugt einen lösbaren Klebstoff oder temporär geschmolzenen Kunststoff an der ersten Trägerstruktur 3 und/oder dem zumindest einen ersten Flachbandkabel 2. In einer Ausführungsform kann der Kunststoff der ersten Trägerstruktur 3 und/oder des ersten Flachbandkabels 2 durch Wärmeeintrag, zum Bespiel mit Hilfe eines Lasers oder durch Reibschweißen, kurz angeschmolzen werden. Das Anschmelzen wird bevorzugt nur lokal, insbesondere punktuell, durchgeführt, um die Gesamtstruktur der ersten Trägerstruktur 3 und/oder des ersten Flachbandkabels 2 nicht zu beeinträchtigen. Vor einem (Wieder)-Erkalten des geschmolzenen Kunststoffs wird das erste Flachbandkabel 2 an der ersten Trägerstruktur 3 (zumindest lokal) fixiert.

Die Fixierung kann durch mechanisches Trennen von dem zumindest einen ersten Flachbandkabel 2 und der ersten Trägerstruktur 3 gelöst werden. Wenn das Haftmittel einen lösbaren Klebstoff umfasst, kann das zumindest eine erste Flachbandkabel 2 durch Abziehen von der ersten Trägerstruktur 3, oder umgekehrt, mechanisch getrennt werden. Ein Abziehen kann in alternativen Ausführungsformen ein Abschälen oder Abstreifen umfassen. Das Haftmittel kann in alternativen Ausführungsformen auch eine nicht-lösbare stoffschlüssige Verbindung bilden. Im Fall von einem beispielsweise nicht-lösbaren Klebstoff oder als alternative Trennmethode für lösbare Verbindungen, kann die erste Trägerstruktur 3 entlang des zumindest einen ersten Flachbandkabels 2 Perforationen aufweisen. Die Perforationen umfassen Materialschwächungen, hervorgerufen durch Vertiefungen oder Löcher, in der ersten Trägerstruktur 3. Die Perforationen werden bevorzugt nachträglich in die erste Trägerstruktur 3, zum Beispiel durch Laser oder Stanzen, eingebracht. Das zumindest eine erste Flachbandkabel 2 kann mit Durchtrennen der Perforationen von der ersten Trägerstruktur 3, oder umgekehrt, mechanisch getrennt werden.

Mit Bezug auf Fig. 2 ist eine bevorzugte Ausführungsform einer Flachbandkabelanordnung 1 dargestellt, die weiterhin zumindest eine separate zweite Trägerstruktur 5, und insbesondere weiterhin eine separate dritte Trägerstruktur 7, aufweist, an die zumindest ein separates zweites Flachbandkabel 4 bzw. ein separates drittes Flachbandkabel 6 fixiert ist. Das dargestellte erste und das zweite und das dritte Flachbandkabel 2, 4, 6, ohne die jeweilige erste und zweite und dritte Trägerstruktur 3, 5, 7, kann einen zusammengesetzten Flachbandkabelbaum bilden (vgl. Fig. 1 und Fig. 2).

Fig. 3 zeigt eine weitere Ausführungsform einer Kabelanordnung 100 für die Bereitstellung zumindest eines ersten Kabels 102. Die dargestellte Kabelanordnung 100 weist zumindest ein erstes Kabel 102 auf, das der Länge nach in einer ersten Ebene X-Y ausgerichtet ist. Weiterhin eine erste Trägerstruktur 103, die in der ersten Ebene X-Y ausgerichtet ist. Das zumindest eine erste Kabel 102 ist in die erste Trägerstruktur 103 integriert und die Trägerstruktur 103 weist einen ersten Bereich B1 auf, in dem das zumindest eine erste Kabel 102 verläuft und einen zweiten Bereich B2, in dem kein Kabel verläuft. Der erste Bereich B1 der Trägerstruktur 103 kann durch mechanisches Trennen von dem zweiten Bereich B2 der Trägerstruktur 103 gelöst werden. Für das Lösen weist die dargestellte Kabelanordnung 100 Perforationen 108 entlang des ersten Bereichs B1 der Trägerstruktur 103 auf, wobei beim Lösen der erste Bereich B1 der Trägerstruktur 103 von dem zweiten Bereich B2 der Trägerstruktur 103 mit Durchtrennen der Perforationen 108 mechanisch getrennt wird.

Im Folgenden wird eine bevorzugte Ausführungsform eines Verfahrens für die Bereitstellung zumindest eines ersten (Flachband-)Kabels 2 mittels einer (Flachband- )Kabelanordnung 1 beschrieben. Das Verfahren weist zumindest die folgenden Schritte auf: Bereitstellen und Ausrichten des zumindest einen ersten Flachbandkabels 2 in einer ersten Ebene X-Y und einer ersten Trägerstruktur 3 in der ersten Ebene X-Y oder parallel zur ersten Ebene X-Y. Bereitstellen eines Haftmittels zwischen der ersten Trägerstruktur 3 und dem zumindest einen ersten Flachbandkabel 2, Verbinden von erster Trägerstruktur 3 und dem zumindest einen ersten Flachbandkabel 2, so dass das zumindest eine erste Flachbandkabel 2 an der ersten Trägerstruktur 3 fixiert ist und Lösen der Fixierung durch mechanisches Trennen des zumindest einen ersten Flachbandkabels 2 und der ersten Trägerstruktur 3. Die Schritte können alle bevorzugt automatisiert durchgeführt werden.

Die Verfahrensschritte bis vor dem Lösen der Fixierung können für zumindest eine separate zweite Trägerstruktur 5 und zumindest einem separaten zweiten Flachbandkabel 4 wiederholt werden. In der Praxis können die Schritte in beliebiger Anzahl wiederholt werden, bis die gewünschte Anzahl an Flachbandkabel(-strängen, zum Beispiel für einen zusammengesetzten Kabelbaum) auf einer vorbestimmten Anzahl an Trägerstrukturen bereitgestellt ist. Danach können zumindest die erste und separate zweite Trägerstruktur 3, 5 platzsparend in einer Transportbox 10 angeordnet werden. In der in Fig. 2 dargestellten Ausführungsform werden die erste, zweite und dritte Trägerstruktur 3, 5, 7 übereinander in der Transportbox 10 flach übereinandergelegt bzw. gestapelt. Bevorzugt weist die zweite (und dritte) Trägerstruktur 5 (7) die gleichen Abmessungen auf, wie die erste Trägerstruktur 3, so dass die erste und zweite (und dritte) Trägerstruktur 3, 5 (7) platzsparend in der Transportbox 10 angeordnet werden können. Insbesondere können die erste, zweite und dritte Trägerstruktur 3, 5, 7, die in oder parallel zu der ersten Ebene X-Y ausgerichtet sind, in einer dritten Richtung Z übereinandergestapelt werden. Dadurch, dass alle Trägerstrukturen 3, 5, 7 die gleichen Abmessungen aufweisen, können die einzelnen Flachbandkabel 2, 4, 6 (auf separaten Trägerstrukturen 3, 5, 7) und ihre Relation zueinander im vorbestimmten finalen Zustand mit der vorliegenden Flachbandkabelanordnung 1 abgebildet werden, wenn sie zum Beispiel einen zusammengesetzten Flachbandkabelbaum ergeben sollen.

Insbesondere entspricht die Außenkontur der Transportbox 10 im Wesentlichen den Abmessungen der ersten, zweiten und dritten Trägerstruktur 3, 5, 7 in der ersten Ebene X-Y, so dass eine Positionierung der ersten, zweiten und dritten Trägerstrukturen 3, 5, 7 leicht über die Positionierung der Transportbox 10 erreicht werden kann. Für die Transportbox 10 ist insbesondere keine aufwendige Verpackung notwendig. Eine, wie in Fig. 2 dargestellte, rechteckige Transportbox 10 ist ausreichend, um die Transportbox 10 gewünscht positionieren zu können. In einer bevorzugten Ausführungsform weist die Transportbox 10 eine Größe DIN A2 oder DIN A1 auf, um handlich zu sein. Die Transportbox weist bevorzugt eine ebene Auflagefläche auf, so dass die genauen Abgreifpositionen zum Beispiel über eine Kameraerkennung erfasst werden können. In einer alternativen Ausführungsform kann eine Zentrierung der Trägerstrukturen weiterhin über Zentrierdorne in der Transportbox bzw. Verpackung und Zentrierlöchern in der Trägerstruktur erfolgen.

Vor dem Lösen der Fixierung weist das Verfahren bevorzugt noch die Schritte auf: Bereitstellen der Transportbox 10 an einer Fertigungslinie und Scannen und/oder Entnehmen des zumindest einen ersten Flachbandkabels 2 mit der daran fixierten ersten Trägerstruktur 3 aus der Transportbox 10. Die Anlieferung und Bereitstellung der Transportbox 10 an der Fertigungslinie kann automatisiert erfolgen. Die Transportbox 10 kann automatisiert erkannt, passend ausgerichtet und/oder geöffnet werden. Ein optischer Sensor, wie eine Kamera, kann den Inhalt der Transportbox 10 scannen. Bevorzugt weist das zumindest eine erste Flachbandkabel 2 bzw. jedes Flachbandkabel 4, 6 eine Mehrzahl von optischen Markierungen auf, die in der ersten Ebene X-Y erkennbar sind. Eine Mehrzahl an optischen Markierungen meint dabei zumindest eine separate optische Markierung, mit oder in einem zuverlässig definierten Koordinatensystem. Die optischen Markierungen können beispielsweise gelaserte oder gedruckte optische Markierungen umfassen. In einer bevorzugten Ausführungsform ist der optische Sensor aus der dritten Richtung Z auf die erste Ebene X-Y gerichtet und kann die optischen Markierungen, insbesondere alle optischen Markierungen an dem ersten, zweiten und dritten Flachbandkabel 2, 4, 6, (zumindest schichtweise) erkennen und die Art, Position und Ausrichtung des oder der Flachbandkabel 2, 4, 6 auf der obersten Trägerstruktur 3 (s. Fig. 2) in der Transportbox 10 scannen und/oder erkennen.

In einer bevorzugten Ausführungsform und mit Bezug auf Fig. 2 entnimmt eine Greifvorrichtung zumindest das erste Flachbandkabel 2 mit der ersten Trägerstruktur 3 aus der Transportbox 10. Die Greifvorrichtung kann einen Saug- oder Vakuumgreifer umfassen, um das Flachbandkabel, das leicht ist und eine große Oberfläche zum Greifen mittels Unterdruck/Vakuum aufweist, zu greifen. Insbesondere wird das erste Flachbandkabel 2 gegriffen, um dieses mit der bekannten Positionierung und Ausrichtung aus der Transportbox 10 zu entnehmen und die Positionierung und Ausrichtung in vorbestimmter Weise beizubehalten oder zu verändern, um das erste Flachbandkabel 2 für weitere Prozessschritte bereitzustellen.

Zum mechanischen Trennen der ersten Trägerstruktur 3 von dem ersten Flachbandkabel 2, kann die erste Trägerstruktur 3, in einer bevorzugten Ausführungsform, mit einem separaten zweiten Greifer gegriffen werden und von dem ersten Flachbandkabel 2 abgezogen werden. Das Abziehen erfolgt nach dem Prinzip einer Abziehfolie. Der zweite Greifer kann als ein Backengreifer ausgebildet sein und die erste Trägerstruktur 3 zwischen seinen Backen klemmen. Als eine alternative Art des mechanischen Trennens kann beim Lösen der Fixierung, neben dem Abziehen der ersten Trägerstruktur 3 von dem zumindest einen ersten Flachbandkabel 2, oder umgekehrt, eine Perforation in der ersten Trägerstruktur 3 entlang des zumindest einen ersten Flachbandkabels 2 durchtrennt werden. Die Perforation, bevorzugt in Form von kleinen Löchern oder Vertiefungen, in der ersten Trägerstruktur 3 kann nachträglich zum Fixieren des ersten Flachbandkabels 2 auf der ersten Trägerstruktur 3 erzeugt werden und die Außenkonturen des Flachbandkabels 2 auf der ersten Trägerstruktur 3 nachbilden.

Schließlich erfolgt ein Positionieren des zumindest einen ersten Flachbandkabels 2 an der Fertigungslinie. Das erste Flachbandkabel 2, das von der ersten Trägerstruktur 3 gelöst wurde, kann in einem Fahrzeug montiert werden oder weiteren Prozessschritten an der Fertigungslinie bereitgestellt werden. Durch die Position des jeweiligen Flachbandkabels 2, 4, 6 auf der jeweiligen Trägerstruktur 3, 5, 7 kann das gerade entnommene Flachbandkabel 2 korrekt in Bezug auf die weiteren Flachbandkabel 4, 6 (die der Transportbox 10 schon entnommen wurden oder noch zu entnehmen sind) an der Fertigungslinie positioniert werden. Es ist insbesondere keine zusätzliche Aufbereitung der Positionierung nötig. Ohne die (erste) Trägerstruktur 3, kann das (erste) Flachbandkabel 2, ohne eine (überflüssige) Störkontur durch die (erste) Trägerstruktur 3, an der Fertigungslinie bzw. in einer Fahrzeugkarosserie eingebracht werden. Danach kann das nachfolgende Flachbandkabel 4, 6, das auf der ersten oder einer weiteren Trägerstruktur 3, 5, 7 in der Transportbox 10 bereitgestellt wird, gescannt und/oder entnommen werden, von der Trägerstruktur 3, 5, 7 getrennt werden und an der Fertigungslinie positioniert werden.

### BEZUGSZEICHENLISTE

- 1: (Flachband-)Kabelanordnung
- 2: erstes (Flachband-)Kabel
- 3: erste Trägerstruktur
- 4: zweites (Flachband-)Kabel
- 5: zweite Trägerstruktur
- 6: drittes (Flachband-)Kabel
- 7: dritte Trägerstruktur
- 10: Transportbox
- 100: Kabelanordnung
- 102: erstes Kabel
- 103: erste Trägerstruktur
- 108: Perforationen
- B1: erster Bereich
- B2: zweiter Bereich
- X: erste Richtung
- Y: zweite Richtung
- Z: dritte Richtung
- X-Y: erste Ebene

## Patentansprüche

1. Kabelanordnung (1) für die Bereitstellung zumindest eines ersten Kabels (2) aufweisend:
a) zumindest ein erstes Kabel (2), das der Länge nach in einer ersten Ebene (X-Y) ausgerichtet ist; und
b) eine erste Trägerstruktur (3), die in der ersten Ebene (X-Y) oder parallel dazu ausgerichtet ist; wobei
c) das zumindest eine erste Kabel (2) über ein Haftmittel an der ersten Trägerstruktur (3) fixiert ist; und
d) die Fixierung durch mechanisches Trennen von dem zumindest einen ersten Kabel (2) und der ersten Trägerstruktur (3) gelöst werden kann.

2. Kabelanordnung (100) für die Bereitstellung zumindest eines ersten Kabels (102) aufweisend:
a) zumindest ein erstes Kabel (102), das der Länge nach in einer ersten Ebene (X-Y) ausgerichtet ist; und
b) eine erste Trägerstruktur (103), die in der ersten Ebene (X-Y) ausgerichtet ist; wobei
c) das zumindest eine erste Kabel (102) in die erste Trägerstruktur (103) integriert ist und die Trägerstruktur (103) einen ersten Bereich (B1) aufweist, in dem das zumindest eine erste Kabel (102) verläuft und einen zweiten Bereich (B2) aufweist, in dem kein Kabel verläuft; und
d) der erste Bereich (B1) der Trägerstruktur (103) durch mechanisches Trennen von dem zweiten Bereich (B2) der Trägerstruktur (103) gelöst werden kann.

3. Kabelanordnung nach Anspruch 1 oder 2, bei dem die erste Trägerstruktur (3, 103) ein folienartiges Element, insbesondere eine Kunststofffolie, umfasst.

4. Kabelanordnung nach Anspruch 1, bei dem das Haftmittel einen lösbaren Klebstoff oder temporär geschmolzenen Kunststoff an der ersten Trägerstruktur (3) und/oder dem zumindest einen ersten Kabel (2) umfasst, wobei das zumindest eine erste Kabel (2) durch Abziehen von der ersten Trägerstruktur (3), oder umgekehrt, mechanisch getrennt wird.

5. Kabelanordnung nach Anspruch 1 oder 2, bei dem die erste Trägerstruktur (3) entlang des zumindest einen ersten Kabels (2) Perforationen aufweist, wobei das zumindest eine erste Kabel (2) mit Durchtrennen der Perforationen von der ersten Trägerstruktur (3), oder umgekehrt, mechanisch getrennt wird; oder bei dem die erste Trägerstruktur (103) entlang des ersten Bereichs (B1) Perforationen (108) aufweist, wobei der erste Bereich (B1) der Trägerstruktur (103) von dem zweiten Bereich (B2) der Trägerstruktur (103) mit Durchtrennen der Perforationen (108) mechanisch getrennt wird.

6. Kabelanordnung nach Anspruch 1 oder 2, bei dem das zumindest eine erste Kabel (2) oder der erste Bereich (B1) der Trägerstruktur (103) eine Mehrzahl von optischen Markierungen aufweist, die in der ersten Ebene (X-Y) erkennbar sind.

7. Kabelanordnung nach Anspruch 1, weiterhin aufweisend zumindest eine separate zweite Trägerstruktur (5), an die zumindest ein separates zweites Kabel (4) fixiert ist, wobei das erste und das zweite Kabel (2, 4), ohne die jeweilige erste und zweite Trägerstruktur (3, 5), einen zusammengesetzten Kabelbaum bilden können.

8. Kabelanordnung nach Anspruch 7, bei dem die zweite Trägerstruktur (5) die gleichen Abmessungen aufweist, wie die erste Trägerstruktur (3), so dass die erste und zweite Trägerstruktur (3, 5) platzsparend in einer Transportbox (10) angeordnet werden können.

9. Verfahren für die Bereitstellung zumindest eines ersten Kabels (2) mittels einer Kabelanordnung (1) nach Anspruch 1, wobei das Verfahren zumindest die folgenden Schritte aufweist:
a) Bereitstellen und Ausrichten des zumindest einen ersten Kabels (2) in einer ersten Ebene (X-Y) und einer ersten Trägerstruktur (3) in der ersten Ebene (X-Y) oder parallel zur ersten Ebene (X-Y);
b) Bereitstellen eines Haftmittels zwischen der ersten Trägerstruktur (3) und dem zumindest einen ersten Kabel (2);
c) Verbinden von erster Trägerstruktur (3) und dem zumindest einen ersten Kabel (2), so dass das zumindest eine erste Kabel (2) an der ersten Trägerstruktur (3) fixiert ist, und
d) Lösen der Fixierung durch mechanisches Trennen des zumindest einen ersten Kabels (2) und der ersten Trägerstruktur (3).

10. Verfahren nach Anspruch 9, weiterhin vor dem Lösen der Fixierung aufweisend die Schritte:
Wiederholen der vorangegangenen Schritte für zumindest eine separate zweite Trägerstruktur (5) und zumindest einem separaten zweiten Kabel (4); und
platzsparendes Anordnen von zumindest der ersten und separaten zweiten Trägerstruktur (3, 5) in einer Transportbox (10).

11. Verfahren nach Anspruch 10, weiterhin aufweisend die Schritte:
vor dem Lösen der Fixierung, Bereitstellen der Transportbox (10) an einer Fertigungslinie; und
Scannen und/oder Entnehmen des zumindest einen ersten Kabels (2) mit der daran fixierten ersten Trägerstruktur (3); und
beim Lösen der Fixierung, Abziehen der ersten Trägerstruktur (3) von dem zumindest einen ersten Kabel (2), oder umgekehrt, oder Durchtrennen einer Perforation in der ersten Trägerstruktur (3) entlang des zumindest einen ersten Kabels (2); und
Positionieren des zumindest einen ersten Kabels (2) an der Fertigungslinie.
